# EUROPÄISCHE PATENTSCHRIFT

(11) **EP 1 331 301 B1**
(45) Veröffentlichungstag und Bekanntmachung des Hinweises auf die Patenterteilung: **02.11.2005**
(21) Anmeldenummer: 03001540.8
(22) Anmeldetag: 23.01.2003
(51) Int. Cl.: D06F 57/08

(54) **Zusammenklappbarer Wäscheständer**
Collapsible clothes drying rack
Séchoir à linge pliable

(30) Priorität: 23.01.2002 DE 10202519
(43) Veröffentlichungstag der Anmeldung: 30.07.2003
(73) Patentinhaber: PS Power Service AG, 8808 Pfäffikon (CH)
(72) Erfinder: Spitaler, Peter, 1120 Wien (AT); Stanek, Christian, 1140 Wien (AT)
(74) Vertreter: Epping - Hermann - Fischer

(56) Entgegenhaltungen:
- EP-A- 0 609 476
- EP-A- 1 008 686

## Beschreibung

Die Erfindung bezieht sich auf einen zusammenklappbaren Wäscheständer mit einem Hauptwäschegitter, das mindestens an einer Seite ein zum Hauptwäschegitter hin einklappbares Stützbein aufweist, und einem Verlängerungswäschegitter, das bei zur Benutzung aufgestelltem Wäscheständer beliebig von einer Nichtbenutzungsposition in eine Benutzungsposition und zurück bewegbar gelagert ist.

Ein derartiger Wäscheständer ist aus der EP 0 882 834 A1 bekannt. Hierin ist ein Wäschetrockner beschrieben, der ein Hauptwäschegitter und mindestens ein Verlängerungswäschegitter aufweist. Das Verlängerungswäschegitter ist relativ zum Hauptwäschegitter zwischen einer eingefahrenen Position bei Nichtbenutzung und einer ausgefahrenen Position bei Benutzung beweglich. Zu diesem Zweck sind die Verlängerungsstäbe des Verlängerungswäschegitters teleskopartig verschiebbar im Innern der Hauptstäbe des Hauptwäschegitters angeordnet.

Zwar gestattet dieser bekannte Wäscheständer eine einfache Anpassung an den jeweils nötigen Platzbedarf für die gerade zu trocknende Wäsche. Der technische Aufwand für die Herstellung des Wäscheständers ist jedoch relativ groß. Aufgrund der teleskopartig in das Innere der Gitterstäbe des Hauptwäschegitters schiebbaren Gitterstäbe des Verlängerungswäschegitters muß erstens eine große Fertigungsgenauigkeit eingehalten werden. Zweitens müssen die Gitterstäbe sehr biegesteif ausgebildet sein, weil bei verbogenen Gitterstäben das Verlängerungswäschegitter beim Verschieben klemmen würde oder im schlimmsten Fall nicht mehr verschiebbar wäre.

Aus der EP 0 609 476 B1 geht ein Wäscheständer hervor, der über ein Hauptwäschegitter mit endseitigen Querstreben verfügt, die von Verlängerungsstäben zweier Verlängerungswäschegitter durchsetzt sind. Diese lassen sich bezüglich des Hauptwäschegitters zwischen einer eingefahrenen Position bei Nichtbenutzung und einer variablen ausgefahrenen Position bei Benutzung verschieben, um die im Einzelfall nutzbare Gesamtgitterfläche für das Aufhängen von Wäsche nach Bedarf zu variieren. Im Bereich des Hauptwäschegitters verlaufen die Verlängerungsstäbe der Verlängerungswäschegitter neben den Hauptstäben des Hauptwäschegitters. An ihren Endbereichen sind sie ferner durch Querstreben verbunden und über diese an den Hauptstäben verschiebbar geführt.

Der Nachteil dieses zuletzt beschriebenen Wäscheständers besteht darin, dass die Aus- und Einfahrbewegungen der Verlängerungswäschegitter nur bei unbestückten Gitterstäben vorgenommen werden können.

In der EP 0 445 082 B1 ist ein Wäscheständer beschrieben, der ein Hauptwäschegitter und beidseitig von diesem angeordnete Verlängerungswäschegitter aufweist. Bei diesem Wäscheständer sind die Verlängerungswäschegitter als Schwenkteile ausgeführt, die durch einen Schwenkvorgang zwischen einer über dem Hauptgitter liegenden eingeklappten Nichtbenutzungsposition und flügelartig abstehenden ausgeklappten Benutzungsposition verlagerbar sind. Ein Aufhängen von Wäsche am Hauptwäschegitter ist bei diesem Wäscheständer nur bei ausgeklappten Verlängerungswäschegitter bequem möglich, auch wenn diese nicht benötigt werden.

Der vorliegenden Erfindung liegt die Aufgabe zugrunde, einen Wäscheständer zur Verfügung zu stellen, der die oben erläuterten Nachteile des Standes der Technik nicht aufweist. Es sollte insbesondere ein Wäscheständer entwickelt werden, der mit möglichst geringem technischen Aufwand herstellbar und gleichzeitig komfortabel nutzbar ist.

Diese Aufgabe wird durch einen Wäscheständer mit den Merkmalen des Patentanspruches 1 gelöst. Vorteilhafte Weiterbildungen und bevorzugte Ausführungsformen des Wäscheständers sind in den abhängigen Ansprüchen angegeben.

Gemäß der Erfindung sind bei einem Wäscheständer der eingangs genannten Art an dem Hauptwäschegitter oder an dem Stützbein oder an einem Gelenk zwischen dem Stützbein und dem Hauptwäschegitter mindestens eine Führungs- und Halterungsvorrichtung für das Verlängerungswäschegitter vorgesehen. Die Führungs- und Halterungsvorrichtung weist mindestens ein Führungselement auf, das das Verlängerungswäschegitter von einer Seite her zumindest teilweise derart umgreift, dass das Verlängerungswäschegitter während der Bewegung von der Nichtbenutzungsposition in die Benutzungsposition und zurück in diesem Führungselement geführt ist.

Bevorzugt sind zwei derartige Führungselemente vorgesehen, die das Verlängerungswäschegitter während der Bewegung von der Nichtbenutzungsposition in die Benutzungsposition und zurück an einander gegenüberliegenden Seiten teilweise umgreifen.

Die Führungs- und Halterungsvorrichtung weist weiterhin mindestens ein Stützelement auf, das bei in Benutzungsposition befindlichem Verlängerunswäschegitter in einem Abstand vom Hauptwäschegitter, Stützbein bzw. Gelenk zumindest teilweise unter einen Stützrahmen des Verlängerungswäschegitters greift.

Wiederum bevorzugt sind zwei Stützelemente vorgesehen, die bei in Benutzungsposition befindlichem Verlängerunswäschegitter in einem Abstand vom Hauptwäschegitter, Stützbein bzw. Gelenk an einander gegenüberliegenden Seiten zumindest teilweise unter den Stützrahmen des Verlängerungswäschegitters greifen.

Schließlich weist die Führungs- und Halterungsvorrichtung mindestens einen Drehanschlag auf, der derart ausgebildet ist, dass er nach Erreichen der Benutzungsposition des Verlängerungswäschegitters dessen weitere Drehung um das Stützelement begrenzt.

Vorteilhafterweise besitzt das Verlängerungswäschegitter und/oder das Hauptwäschegitter bzw. das Stützbein und/oder die Führungs- und Halterungsvorrichtung mindestens einen Ausziehanschlag, der derart ausgebildet ist, dass er nach Erreichen der größtmöglichen Ausziehlänge des Verlängerungswäschegitters dessen weiteres Ausziehen begrenzt.

Bei einer bevorzugten Ausführungsform des Wäscheständers weist der Ausziehanschlag am Verlängerungswäschegitter oder am Hauptwäschegitter, Stützbein oder Gelenk oder an der Führungs- und Halterungsvorrichtung ein Einrastelement auf, das bei in Benutzungsposition befindlichem Verlängerungswäschegitter in eine Ausnehmung am Hauptwäschegitter, Stützbein oder Gelenk, am Verlängerungswäschegitter bzw. an der Führungs- und Halterungsvorrichtung eingreift.

Bei einer besonders vorteilhaften Weiterbildung ist am Stützbein mindestens ein Halteelement vorgesehen, in die das Verlängerungswäschegitter in der Nichtbenutzungsposition einrastet. Dieses ist bevorzugt derart angeordnet und ausgebildet, dass das Einrastelement in der Nichtbenutzungsposition des Verlängerungswäschegitters in dieses Halteelement einrastet.

Bei einer besonders bevorzugten Weiterbildung des Wäscheständers sind Führungselement und das Stützelement an dem Gelenk ausgebildet, und ist weiterhin bevorzugt das Stützelement mit einem auf das Stützbein aufgesteckten Teil des Gelenkteils einstückig ausgebildet. Vorteilhafterweise ist das Halteelement ebenfalls an dem Stützbein aufgesteckt.

Zweckmäßigerweise ist das Führungselement von dem Stützelement zusammen mit einem auf das Hauptwäschegitter aufgesteckten Teil des Gelenks gebildet. Somit läßt sich die Führungs-und Halterungsvorrichtung besonders einfach und kostengünstig herstellen.

Das Verlängerungswäschegitter wird bei einer besonders bevorzugten Weiterbildung beim Einklappen des Stützbeines zum Wäschehauptgitter hin von dem Halteelement zusammen mit dem Stützelement entlang dem Stützbein gehalten. Ein Wegklappen des Verlängerungswäschegitters während des Einklapppens und Verstauens des Wäscheständers wird dadurch vorteilhafterweise unterbunden.

Weitere Vorteile und vorteilhafte Ausführungsformen ergeben sich aus dem im Folgenden in Verbindung mit den Figuren 1 bis 4 erläuterten Ausführungsbeispiel des Wäscheständers. Es zeigen:
Figur 1, eine perspektivische Darstellung des Ausführungsbeispieles mit zwei Verlängerungswäschegittern in Benutzungsposition,
Figur 2, eine perspektivische Darstellung eines Teilausschnittes des Ausführungsbeispieles,
Figuren 3a bis 3d, perspektivische Darstellungen eines Teilausschnittes um ein Gelenk zwischen dem Hauptwäschegitter und dem Stützbein des Ausführungsbeispieles bei verschiedenen Klapp-Positionen des Stützbeines, und
Figuren 4a und 4b perspektivische Ausschnittsdarstellungen eines Gelenks des Ausführungsbeispieles.

Der zusammenklappbare Wäscheständer 1 gemäß dem Ausführungsbeispiel weist auf:
- ein im Wesentlichen rechteckiges Hauptwäschegitter 3,
- zwei im wesentlichen rechteckige Verlängerungswäschegitter 4,
- zwei Stützbeine 2 in Form von im Wesentlichen U-förmigen Stahlrohrrahmen,
- vier Kunststoff-Gelenke 6, die das Hauptwäschegitter 3 mit den Stützbeinen 2 verbinden und ein Einklappen der Stützbeine 2 zum Hauptwäschegitter 3 hin ermöglichen, und - je eine Führungs- und Halterungsvorrichtung 5 für jedes Verlängerungswäschegitter 4.

Die Verlängerungswäschegitter 4 sind an zwei einander gegenüberliegenden Seiten des Hauptwäschegitters 3 angeordnet.

Jede der Führungs- und Halterungsvorrichtungen 5 weist mehrere verschiedene Bestandteile auf, und zwar:
- zwei Führungselemente 51, die auf der Seite des jeweils zugehörigen Verlängerungswäschegitters 4 an den zwei einander gegenüberliegenden Ecken des Hauptwäschegitters 3 angeordnet sind,
- zwei Stützelemente 52, die ebenfalls auf der Seite des zugehörigen Verlängerungswäschegitters 4 an den zwei einander gegenüberliegenden Ecken des Hauptwäschegitters 3 angeordnet sind,
- zwei Einrastelemente 53, die auf der in Benutzungsposition 12 dem Hauptwäschegitter 3 zugewandten Seite des zugehörigen Verlängerungswäschegitters 4 an dessen einander gegenüberliegenden Ecken angeordnet sind, und
- zwei Halteelemente 54, die an den Standrohren 21 des zugeordneten Stützbeines 2 derart angeordnet sind, dass die Einrastelemente 53 bei in Nichtbenutzungsposition 11 befindlichem Verlängerungswäschegitter in diese einrasten (vgl. Figur 2).

Die Gelenke 6 einschließlich aller Bestandteile der Führungs-und Halterungsvorrichtungen 5 sind spritzgegossene Kunststoffteile und bestehen beispielsweise aus Polypropylen.

Jedes der Führungselemente 51 umgreift von einer Seite her einen Rahmen 41 (z. B. aus Metallrohr) des Verlängerungswäschegitters 4 und ist gebildet aus (vergleiche Figuren 2, 4a und 4b):
- dem vom Gelenk 6 weg ragenden nasenartigen Stützelement 52, das einstückig mit einem auf ein Standrohr 21 des zugehörigen Stützbeines 2 aufgesteckten unteren Gelenkteil 61 ausgebildet ist und das bei in Benutzungsposition 12 befindlichem Verlängerungswäschegitter 4 in einem Abstand d vom Hauptwäschegitter 3 unter dessen Rahmen 41 greift, und
- einem auf das Hauptwäschegitter 3 aufgesteckten oberen Gelenkteil 62 des zugehörigen Gelenks 6.

Die Halteelemente 54 sind ebenfalls spritzgegossene Kunststoffteile und bestehen beispielsweise aus Polypropylen und sind auf die Standrohre 21 aufgesteckt. Sie haben ein hakenartiges Aufnahmeteil 541 zur Aufnahme der Einrastelemente 53. Letztere sind wie die Halteelemente 54 aus spritzgegossenem Kunststoffmaterial und als Aufsteckteile derart ausgebildet, dass sie sich zum Aufstecken auf den Rahmen 41 des Verlängerungswäschegitters 4 eignen. Jedes der Einrastelemente 53 weist einen klammerartigen Teil 531, mit dem es auf das Verlängerungswäschegitter 4 aufgesteckt ist, und einen bolzenartigen Einrastteil 532 auf, der vom Metallrohrrahmen des Verlängerungswäschegitters 4 seitlich wegragt.

In der Benutzungsposition 12 des Verlängerungswäschegitters 4 greift der Einrastteil 532 des Einrastelements 53 in eine Ausnehmung des unteren Gelenkteils 61 ein, wodurch ein Ausziehanschlag gebildet ist, der nach Erreichen der größtmöglichen Ausziehlänge des Verlängerungswäschegitters 4 dessen weiteres Ausziehen verhindert.

In der Nichtbenutzungsposition 11 des Verlängerungswäschegitters 4 greift jedes der Einrastteile 532 in das jeweils zugehörige Halteelement 54 ein, das das Einrastteil 532 mittels Presssitz festhält. Damit wird das Verlängerungswäschegitter 4 beim Einklappen des Stützbeines 2 zum Hauptwäschegitter 3 hin von dem Halteelement zusammen mit dem Stützelement 52 entlang dem Stützbein gehalten (vgl. die Figuren 3a bis 3d).

In Benutzungsposition 12 des Verlängerungswäschegitters 4 reicht dessen dem Hauptwäschegitter 3 zugewandte Seite bis unter das Hauptwäschegitter 3, wodurch ein Drehanschlag gebildet wird, der nach Erreichen der Benutzungsposition 12 des Verlängerungswäschegitters 4 dessen weitere Drehung um das Stützelement 52 herum verhindert.

Die Beschreibung der Erfindung anhand des Ausführungsbeispieles ist selbstverständlich nicht als Beschränkung der Erfindung auf dieses zu verstehen.

Ein wesentlicher Aspekt der oben dargelegten technischen Lehre ist, dass ein Verlängerungswäschegitter im Wesentlichen entlang von einem Stützbein aus der Nichtbenutzungsposition in die Benutzungsposition und zurück verschiebbar ist, egal ob nun die Führungselmente und die Stützelemente an einem Gelenk zwischen dem Hauptwäschegitter und dem Stützbein oder an irgend einer anderen geeigneten Stelle, beispielsweise an den Standrohren der Stützbeine, angeordnet sind. Die im Ausführungsbeispiel beschriebene konkrete Konstruktion stellt eine besonders bevorzugte Ausführungsform des erfindungsgemäßen Wäscheständers dar.

## Patentansprüche

1. Zusammenklappbarer Wäscheständer (1) mit
- einem Hauptwäschegitter (3), das mindestens an einer Seite ein zum Hauptwäschegitter hin einklappbares Stützbein (2) aufweist, und
- einem Verlängerungswäschegitter (4), das bei zur Benutzung aufgestelltem Wäscheständer beliebig von einer Nichtbenutzungsposition (11) in eine Benutzungsposition (12) und zurück bewegbar gelagert ist,
**dadurch gekennzeichnet, dass**
am Hauptwäschegitter (3), am Stützbein (2) oder an einem Gelenk (6) zwischen dem Stützbein (2) und dem Hauptwäschegitter (3) mindestens eine Führungs- und Halterungsvorrichtung (5) für das Verlängerungswäschegitter (4) vorgesehen ist, die folgende Bestandteile aufweist:
- mindestens ein Stützelement (52), das bei in Benutzungsposition (12) befindlichem Verlängerungswäschegitter (4) in einem Abstand vom Hauptwäschegitter (3), Stützbein (2) bzw. Gelenk (6) zumindest teilweise unter einen Rahmen (41) des Verlängerungswäschegitters (4) greift,
- mindestens ein Führungselement (51), das das Verlängerungswäschegitter (4) von einer Seite her zumindest teilweise derart umgreift, dass das Verlängerungswäschegitter (4) während der Bewegung von der Nichtbenutzungsposition (11) in die Benutzungsposition (12) und zurück in diesem Führungselement (51) derart geführt ist, dass es ausziehbar und zum Erreichen der Benutzungsposition um das Stützelement drehbar ist,
- , und
- mindestens einen Drehanschlag, der derart ausgebildet ist, dass er nach Erreichen der Benutzungsposition (12) des Verlängerungswäschegitters (4) dessen weitere Drehung um das Stützelement (52) verhindert.

2. Wäscheständer nach Anspruch 1,
**dadurch gekennzeichnet, dass**
das Verlängerungswäschegitter (4) und/oder das Hauptwäschegitter (3) bzw. das Stützbein (2) und/oder die Führungs- und Halterungsvorrichtung (5) mindestens einen Ausziehanschlag aufweist, der derart ausgebildet ist, dass er nach Erreichen einer größtmöglichen Ausziehlänge des Verlängerungswäschegitters (4) dessen weiteres Ausziehen verhindert.

3. Wäscheständer nach Anspruch 2,
**dadurch gekennzeichnet, dass**
der Ausziehanschlag am Verlängerungswäschegitter oder am Hauptwäschegitter, Stützbein oder Gelenk oder an der Führungs- und Halterungsvorrichtung ein Einrastelement (53) aufweist, das bei in Benutzungsposition befindlichem Verlängerungswäschegitter (4) in eine Ausnehmung am Hauptwäschegitter (3), Stützbein (2), Gelenk (6) oder Verlängerungswäschegitter (4) oder an der Führungs- und Halterungsvorrichtung (5) eingreift.

4. Wäscheständer nach einem der Ansprüche 1 bis 3,
**dadurch gekennzeichnet, dass**
zwei Führungselemente (51) vorgesehen sind, die das Verlängerungswäschegitter (4) während der Bewegung von der Nichtbenutzungsposition (11) in die Benutzungsposition (12) und zurück an einander gegenüberliegenden Seiten jeweils teilweise umgreifen.

5. Wäscheständer nach einem der Ansprüche 1 bis 4,
**dadurch gekennzeichnet, dass**
zwei Stützelemente (52) vorgesehen sind, die bei in Benutzungsposition (12) befindlichem Verlängerungswäschegitter (4) in einem Abstand vom Hauptwäschegitter (3), Stützbein (2) bzw. Gelenk (6) an einander gegenüberliegenden Seiten zumindest teilweise unter den Rahmen (41) des Verlängerungswäschegitters (4) greifen.

6. Wäscheständer nach einem der Ansprüche 1 bis 5,
**dadurch gekennzeichnet, dass**
am Stützbein (2) mindestens ein Halteelement (54) vorgesehen ist, in die das Verlängerungswäschegitter (4) in der Nichtbenutzungsposition einrastet.

7. Wäscheständer nach Anspruch 6,
**dadurch gekennzeichnet, dass**
das Halteelement (54) derart angeordnet und ausgebildet ist, dass das Einrastelement (53) in der Nichtbenutzungsposition (11) in dieses Halteelement (54) einrastet.

8. Wäscheständer nach Anspruch 6 oder 7,
**dadurch gekennzeichnet, dass**
das Halteelement (54) an dem Stützbein (2) aufgesteckt ist.

9. Wäscheständer nach einem der Ansprüche 6 bis 8,
**dadurch gekennzeichnet, dass**
das Verlängerungswäschegitter (4) beim Einklappen des Stützbeines (2) zum Wäschehauptgitter (3) hin in der Nichtbenutzungsposition von dem Halteelement (54) und dem Stützelement (52) entlang dem Stützbein (2) gehalten ist.

10. Wäscheständer nach einem der Ansprüche 1 bis 9,
**dadurch gekennzeichnet, dass**
das Führungselement (51) und das Stützelement (52) an dem Gelenk (6) ausgebildet sind.

11. Wäscheständer nach Anspruch 10,
**dadurch gekennzeichnet, dass**
das Stützelement (52) mit einem auf das Stützbein (2) aufgesteckten Teil (61) des Gelenks (6) einstückig ausgebildet ist.

12. Wäscheständer nach Anspruch 10 oder 11,
**dadurch gekennzeichnet, dass**
das Führungselement (51) von dem Stützelement (52) zusammen mit einem auf das Hauptwäschegitter (3) aufgesteckten Teil (62) des Gelenks (6) gebildet ist.

## Claims

1. A collapsible clothes drying rack (1), comprising
- a main clothes grid (3) with a support leg (2) arranged on at least one side thereof such that it can be pivoted toward the main clothes grid, and
- an extension clothes grid (4) that can be optionally transferred from a non-operative position (11) into an operative position (12) and vice versa when the clothes drying rack is set up in its operative position,
**characterized in that**
at least one guiding and holding device (5) for the extension clothes grid (4) is provided on the main clothes grid (3), on the support leg (2) or on a joint (6) between the support leg (2) and the main clothes grid (3), with said guiding and holding device comprising the following components:
- at least one support element (52) that at least partially engages underneath a frame (41) of the extension clothes grid (4) at a distance from the main clothes grid (3), the support leg (2) or the joint (6) when the extension clothes grid (4) is in the operative position (12),
- at least one guide element (51) that at least partially encompasses the extension clothes grid (4) from one side, wherein the extension clothes grid (4) is guided in this guide element (51) during the transfer from the non-operative position (11) into the operative position (12) and vice versa such that it can be extracted and turned about the support element in order to reach the operative position,
- and
- at least one turn stop that is realized in such a way that the extension clothes grid (4) is prevented from being additionally turned around the support element (52) after it reaches the operative position (12).

2. The clothes drying rack according to Claim 1,
**characterized in that**
the extension clothes grid (4) and/or the main clothes grid (3) or the support leg (2) and/or the guiding and holding device (5) contain(s) at least one extraction stop that is realized in such a way that the extension clothes grid (4) is prevented from being additionally extracted after it reaches a maximum extraction length.

3. The clothes drying rack according to Claim 2,
**characterized in that**
the extraction stop contains a catch element (53) on the extension clothes grid or on the main clothes grid, the support leg or the joint or on the guiding and holding device, wherein said catch element engages into a recess on the main clothes grid (3), the support leg (2), the joint (6) or the extension clothes grid (4) or on the guiding and holding device (5) when the extension clothes grid (4) is in the operative position.

4. The clothes drying rack according to one of Claims 1-3,
**characterized in that**
two guide elements (51) are provided that respectively encompass part of the extension clothes grid (4) on opposite sides during the transfer from the non-operative position (11) into the operative position (12) and vice versa.

5. The clothes drying rack according to one of Claims 1-4,
**characterized in that**
two support elements (52) are provided and at least partially engage underneath the frame (41) of the extension clothes grid (4) on opposite sides at a certain distance from the main clothes grid (3), the support leg (2) or the joint (6) when the extension clothes grid (4) is in the operative position (12).

6. The clothes drying rack according to one of Claims 1-5,
**characterized in that**
in the non-operative position the extension clothes grid (4) engages into at least one holding element (54) that is provided on the support leg (2).

7. The clothes drying rack according to Claim 6,
**characterized in that**
the holding element (54) is arranged and realized in such a way that the catch element (53) engages into this holding element (54) in the non-operative position (11).

8. The clothes drying rack according to Claim 6 or 7,
**characterized in that**
the holding element (54) is attached to the support leg (2).

9. The clothes drying rack according to one of Claims 6-8,
**characterized in that**
the extension clothes grid (4) is held in the non-operative position along the support leg (2) by the holding element (54) and the support element (52) while the support leg (2) is pivoted toward the main clothes grid (3).

10. The clothes drying rack according to one of Claims 1-9,
**characterized in that**
the guide element (51) and the support element (52) are arranged on the joint (6).

11. The clothes drying rack according to Claim 10,
**characterized in that**
the support element (52) and a part (61) of the joint (6) that is attached to the support leg (2) are realized in one piece.

12. The clothes drying rack according to Claim 10 or 11,
**characterized in that**
the guide element (51) of the support element (52) is realized integrally with a part (62) of the joint (6) that is attached to the main clothes grid (3).

## Revendications

1. Séchoir à linge pliable (1) comportant
- une grille à linge principale (3) qui présente au moins une jambe d'appui (2) rabattable vers la grille à linge principale du moins d'un côté et
- une grille à linge de prolongement (4) qui, lorsque le séchoir à linge est dressé pour s'en servir, s'appuie de manière mobile de n'importe quelle façon depuis une position de non-utilisation (11) vers une position d'utilisation (12) et vice-versa,
**caractérisé en ce que**
il est prévu sur la grille à linge principale (3), au niveau de la jambe d'appui (2) ou d'une articulation entre la jambe d'appui (2) et la grille à linge principale (3), au moins un dispositif de guidage et de retenue (5) pour la grille à linge de prolongement (4), lequel dispositif comprend les composantes suivantes :
- au moins un élément de soutien (52) qui, lorsque la grille à linge de prolongement (4) se trouve en position d'utilisation (12) à distance de la grille à linge principale (63), de la jambe d'appui (2) ou de l'articulation (6) s'engrène du moins partiellement sous un cadre (41) de la grille à linge de prolongement (4),
- au moins un élément de guidage (51) qui entoure la grille à linge de prolongement (4) depuis un côté du moins partiellement de manière à ce que la grille à linge de prolongement (4), pendant le mouvement de la position de non-utilisation (11) vers la position d'utilisation (12) et vice-versa, soit guidée dans cet élément de guidage (51) de manière à ce qu'on puisse la retirer et la faire tourner autour de l'élément de soutien pour atteindre la position d'utilisation,
- et
- au moins une butée de rotation qui est réalisée de manière, une fois que la position d'utilisation de la grille à linge de prolongement (4) est atteinte (12), à empêcher cette dernière de continuer à tourner autour de l'élément de soutien (52).

2. Séchoir à linge selon la revendication 1,
**caractérisé en ce que**
la grille à linge de prolongement (4) et/ou la grille à linge principale (3) ou la jambe d'appui (2) et/ou le dispositif de guidage et de retenue (5) présente au moins une butée d'extraction réalisée de manière, une fois qu'une longueur d'extraction aussi grande que possible de la grille à linge de prolongement (4) est atteinte, à empêcher la poursuite de l'extraction de cette dernière.

3. Séchoir à linge selon la revendication 2,
**caractérisé en ce que**
la butée d'extraction présente, au niveau de la grille à linge de prolongement ou de la grille à linge principale, de la jambe d'appui ou de l'articulation ou du dispositif de guidage et de retenue, un élément d'encliquetage (53) qui, lorsque la grille à linge de prolongement (4) se trouve en position d'utilisation, s'engrène dans un évidement de la grille à linge principale (3), de la jambe d'appui (2), de l'articulation (6) ou de la grille à linge de prolongement (4) ou du dispositif de guidage et de retenue (5).

4. Séchoir à linge selon une des revendications 1 à 3,
**caractérisé en ce que**
il est prévu deux éléments de guidage (51) qui entourent chacun partiellement la grille à linge de prolongement (4) pendant le mouvement de la position de non-utilisation (11) vers la position d'utilisation (12) et vice-versa sur des côtés opposés.

5. Séchoir à linge selon une des revendications 1 à 4,
**caractérisé en ce que**
il est prévu deux éléments de soutien (52) qui, lorsque la grille à linge de prolongement (4) se trouve en position d'utilisation (12), s'engrènent à distance de la grille à linge principale (3), de la jambe d'appui (2) ou de l'articulation (6), sur des côtés opposés, du moins partiellement sous le cadre (41) de la grille à linge de prolongement (4).

6. Séchoir à linge selon une des revendications 1 à 5,
**caractérisé en ce que**,
sur la jambe d'appui (2), il est prévu au moins un élément de retenue (54) dans lequel s'encliquette la grille à linge de prolongement (4) en position de non-utilisation.

7. Séchoir à linge selon la revendication 6,
**caractérisé en ce que**
l'élément de retenue (54) est disposé et réalisé de manière à ce que l'élément d'encliquetage (53) s'encliquette dans cet élément de retenue (54) en position de non-utilisation (11).

8. Séchoir à linge selon la revendication 6 ou 7,
**caractérisé en ce que**
l'élément de retenue (54) est fiché sur la jambe d'appui (2).

9. Séchoir à linge selon une des revendications 6 à 8,
**caractérisé en ce que**
la grille à linge de prolongement (4), lorsqu'on rabat la jambe d'appui (2) vers la grille à linge principale (3) en position de non-utilisation, est maintenue par l'élément de retenue (54) et l'élément de soutien (52) le long de la jambe d'appui (2).

10. Séchoir à linge selon une des revendications 1 à 9,
**caractérisé en ce que**
l'élément de guidage (51) et l'élément de soutien (52) sont réalisés au niveau de l'articulation (6).

11. Séchoir à linge selon la revendication 10,
**caractérisé en ce que**
l'élément de soutien (52) forme une pièce unique avec une pièce (61), fichée sur la jambe d'appui (2), de l'articulation (6).

12. Séchoir à linge selon la revendication 10 ou 11,
**caractérisé en ce que**
l'élément de guidage (51) est constitué par l'élément d'appui (52) combiné à une pièce (62), fichée sur la grille à linge principale (3), de l'articulation (6).
